# EUROPÄISCHE PATENTSCHRIFT

(11) **EP 0 117 304 B1**
(45) Veröffentlichungstag und Bekanntmachung des Hinweises auf die Patenterteilung: **23.09.1987**
(21) Anmeldenummer: 83112252.8
(22) Anmeldetag: 02.05.1981
(51) Int. Cl.: D21F 1/00

(54) **Verfahren zum Herstellen von Drahtgliederbändern**
Process for making link belts
Procédé pour la fabrication de bandes à chaînons

(30) Priorität: 07.05.1980 DE 3017378
(43) Veröffentlichungstag der Anmeldung: 05.09.1984
(62) Teilanmeldung aus: 81103306.7
(73) Patentinhaber: Kerber, Heinz, D-6731 Weidenthal (DE)
(72) Erfinder: Kerber, Heinz, D-6739Weidenthal (DE); Kerber, Hella, D-6739 Weidenthal (DE)
(74) Vertreter: Goetz, Rupert, Dipl.-Ing.

## Beschreibung

Die Erfindung betrifft ein Verfahren zum Herstellen von Drahtgliederbändern aus Kunststoffdraht für Papiermaschinen, bei dem Drahtwendeln mit abwechselnd rechts- und linksdrehender Steigung seitich ineinandergeschoben und dadurch aus gegenseitig eng verklammerten Kopfbögen benachbarter Drahtwendeln röhrenförmige Kanäle gebildet werden, in die Verbindungsdrähte aus Kunststoff eingeführt werden.

Aus der CH-A-610 273 ist es bekannt, Drahtgliederbänder aus Kunststoffdraht in der Weise herzustellen, daß eine Drahtwendel nach der anderen in die jeweils zuvor angelegte Drahtwendel mittels Gleitdruck eingepreßt wird. Verwendet man als Verbindungsmittel für die Drahtwendeln Verbindungsdrähte, auch Steckdrähte genannt, so wird jeweils ein solcher Verbindungsdraht in den röhrenförmigen Kanal, den das jeweils letzte Wendelpaar bildet, von einer Seite her von Hand eingeschoben. Sind die Windungen der Drahtwendeln nicht so gleichmäßig ausgerichtet, daß sie einen geraden röhrenförmigen Kanal von gleichmäßigem Querschnitt bilden, so läßt sich der Verbindungsdraht nicht mehr weiter einschieben. Hat eine Drahtwendel eine Fehlstellung eingenommen, so kann sie durch den Verbindungsdraht nicht mehr zurechtgerückt werden, da sich die Windungen gegenseitig eng verkrallen und in fester Position halten. Aus diesen Gründen mußte man den Innendurchmesser der Windungskopfbögen größer oder den Durchmesser der Verbindungsdrähte kleiner halten als es mit Blick auf den Einsatzzweck und die Lebensdauer der herzustellenden Drahtgliederbänder wünschenswert gewesen wäre.

Durch die DE-A-2 158 372 (vgl. insbes. S. 5 u. 6, Abs. 1 u. 2, sowie Fig. 1 bis 5) ist ein Verfahren zur Herstellung von Drahtgliederbändern aus Metall bekannt, bei welchem Drahtwendeln benachbart zueinander mit abwechselnd rechts- und linksdrehender Steigung angeordnet werden und deren ineinandergreifende Kopfbögen durch Verbindungsdrähte zusammengehalten werden. Hierbei werden zwei Verbindungsdrähte gemeinsam durch die Öffnungen der ineinandergreifenden Windungen der Drahtwendeln des Drahtgliederbandes hindurch eingeführt. Dabei handelt es sich um ein Verfahren zum Herstellen von Armbändern, Gürteln o. dgl., also um Drahtgliederbänder mit einer Breite in der Größenordnung von wenigen Zentimetern. Schon von daher sind besondere Schwierigkeiten beim Einschieben der Verbindungsdrähte in die röhrenförmige Kanäle von vornherein nicht zu erwarten, denn schon angesichts der geringen Länge der Kanäle dürfte der Reibungswiderstand der Drahtwendeln gegen das Einschieben der Verbindungsdrähte vernachlässigbar gering sein.

Die geringe Breite der Drahtgliederbänder, die gemäß der DE-A-2 158372 hergestellt werden, und die Tatsache, daß es sich nicht um Transportbänder für Papiermaschinen handelt, also um Bänder von erheblicher Breite, ermöglicht eine Herstellungsweise, die von der beim Gegenstand der vorliegenden Erfindung gattungsgemäß vorausgesetzten wesentlich abweicht. Gemäß der DE-A-2 158372 werden nämlich die aus Gold, Silber, Kupfer oder Nirostahl bestehenden Wickeldrähte auf Wickelspiralen gewickelt, deren Steigung derjenigen der ineinandergeschobenen Drahtwendeln entspricht. Dies bedeutet, daß die bekannten Drahtwendeln so gewickelt werden, daß sie lose ineinanderschiebbar sind und somit im Gegensatz zu den Ausgangserzeugnissen des erfindungsgemäßen Verfahrens eine enge Verklammerung des Kopfbögen ausgeschlossen ist. Bei dem aus der DE-A-2 158372 bekannten Verfahren lassen sich also die Kopfbögen widerstandstrei gegeneinander verschieben, sodaß auch insoweit mit einem nennenswerten Widerstand gegen das Einschieben der Verbindungsdrähte nicht zu rechnen ist.

Der Erfindung liegt die Aufgabe zugrunde, das eingangs beschriebene Verfahren, also ein Verfahren zum Herstellen von Drahtgliederbändern von erheblicher Breite, wie sie bei Papiermaschinen üblich sind, derart weiterzubilden, daß das Einschieben der Verbindungsdrähte erleichtert wird und sich dementsprechend zuverlässig auch mechanisch durchführen läßt.

Die Aufgabe ist erfindungsgemäß dadurch gelöst, daß
- die Verbindungsdrähte vor dem Einschieben in die Kanäle thermofixiert werden und
- in einem Arbeitsgang in mindestens zwei benachbarte Kanäle jeweils ein Verbindungsdraht eingeschoben wird.

Mit der erfindungsgemäßen Kombination der beiden kennzeichnenden Merkmale wird erreicht, daß die gemeinsam auf die Kopfbögen benachbarter Wendeln einwirkenden Verbindungsdrähte imstande sind, die Lage dieser Kopfbögen wo nötig zu korrigieren, so daß die Verbindungsdrähte sich ihren Durchtritt durch die ursprünglich nicht hinreichend geradlinigen röhrenförmigen Kanäle erzwingen.

Das erfindungsgemäße Verfahren wird vorzugsweise derart ausgeführt, daß die Drahtwendeln während des Einführens der Verbindungsdrähte so gestreckt werden, daß sie kurzfristig eine Steigung haben, die größer als der doppelte Drahtdurchmesser ist.

Ein Ausführungsbeispiel der Erfindung wird im folgenden anhand schematischer Zeichnungen mit weiteren Einzelheiten erläutert. Es zeigen:
Fig. 1 ein Drahtgliederband in Draufsicht vor dem Einführen der Verbindungsdrähte
Fig. 2 skizziert ein Ausführungsbeispiel nach der Erfindung für eine Hinführvorrichtung für Verbindungsdrähte.

In Fig. 1 wird ein Drahtgliederband 10 dargestellt dessen Wendeln 1,2 nach bekannten Verfahren so ineinandergefügt worden sind, daß deren Kopfbögen röhrenförmige Kanäle 13, 14 bilden, in welche die Verbindungsdrähte 8 in Pfeilrichtung eingeführt werden zur Sicherung der Wendeln.

In Fig.2 ist das Drahtgliederband 10 auf der Ablageunterlage 17 abgelegt und die Einschiebevorrichtung 12 seitlich an einer Kantenseite des Drahtgliederbandes positioniert. Die Klemme 15 erfaßt das Kantenende des Drahtgliederbandes und hält es während des Einschiebevorganges in fester Position. Die Zentriereinrichtung 6 ist auf die Öffnungen 13, 14 des Drahtgliederbandes zentriert. Der Walzenantrieb 9 treibt die Verbindungsdrähte über die Zentriereinrichtung durch die Öffnungen 13, 14, bis zur anderen Kantenseite des Drahtgliederbandes 10. Der besseren Übersicht wegen sind die Verbindungsdrähte nur als Einzeldraht 8 gezeichnet. Durch den Antrieb und die Zentriereinrichtung laufen aber mehrere Verbindungsdrähte gemensam. Für einen nächsten Einschiebevorgang werden die Verbindungsdrähte 8 abgetrennt und das verbundene Drahtgliederband entfernt nach Öffnen der Klemme 5, 15 und eine neues, noch nicht mit Verbindungsdrähten versehenes Drahtgliederband eingelegt. Zur Streckung des Drahtgliederbandes 10, um kurzfristig die enge Verklamnerung der Windungen aufzuheben, kann die Einschiebevorrichtung um eine Strecke von der Kante weg in Pfeilrichtung verschoben werden.

Auf diese Weise können sowohl einzelne Teilabschnitte von Gliedersieben miteinander durch Verbindungsdrähte verbunden werden, als auch in gleichen Arbeitsgang ein Teilabschnitt mit der jeweils letzten Wendel des bereits mit Verbindungsdrähten ausgerüsteten Gliedersieb verbunden werden. Damit ist eine fortlaufende Herstellung von Gliedersieben möglich.

## Patentansprüche

1. Verfahren zum Herstellen von Drahtgliederbändern aus Kunststoffdraht für Papiermaschinen, bei dem Drahtwendeln (1, 2) mit abwechselnd rechts- und linksdrehender Steigung seitlich ineinandergeschoben und dadurch aus gegegenseitig eng verklammerten Kopfbögen benachbarter Drahtwendeln (1, 2) röhrenförmige Kanäle (13, 14) gebildet werden, in die Verbindungsdrähte (8) aus Kunststoff eingeführt werden,
dadurch gekennzeichnet, daß
- die Verbindungsdrähte (8) vor dem Einschieben in die Kanäle (13, 14) thermofixiert werden, und
- in einem Arbeitsgang in mindestens zwei benachbarte Kanäle (13, 14) jeweils ein Verbindungsdraht (8) eingeschoben wird.

2. Verfahren nach Anspruch 1,
dadurch gekennzeichnet, daß die Drahtwendeln (1, 2) während des Einführens der Verbindungsdrähte (8) so gestreckt werden, daß sie kurzfristig eine Steigung haben, die größer als der doppelte Drahtdurchmesser ist.

## Claims

1. A process for making link belts of syntetic wire material for use with paper making machines, in which wire helices (1, 2) with alternating right-hand and left-hand pitch are laterally slid one into the other whereby closely interlocked crowns of adjacent wire helices (1, 2) form tubular channels (13, 14) into which connecting wires (8) of synthetic material are threaded
characterized in that
- the connecting wires (8) are thermally fixed prior to being threaded into the channels (13, 14), and
- in one operation, one connecting wire (8), each, is threaded into at least two adjacent channels (13, 14).

2. The process as defined in claim 1
characterized in that during the threading of the connecting wires (8) the wire helices (1, 2) are stretched in such a way that, for a short time, they have a pitch greater than twice the wire diameter.

## Revendications

1. Procédé pour la fabrication de bandes à maillons de fil, en fil de matière plastique, pour machines à papier, dans lequel des hélices de fils (1, 2) dont le pas tourne alternativement à gauche et à droite, sont poussés l'un dans l'autre par le côté et par là des passages tubulaires (13, 14) sont formés par les arceaux avant réciproquement encastrés de façon étroite, des spires de fil (1, 2) voisines dans lesquels sont introduits des fils de liaison (8) en matière plastique, caractérisé par le fait que les fils (8) de liaison sont thermofixés avant l'enfilage dans les passages (13, 14) et on enfile dans une seule opération un fil de liaison (8) dans chacun d'au moins deux passages voisins (13, 14).

2. Procédé selon la revendication 1, caractérisé par le fait que les hélices de fil (1, 2) sont étirées pendant l'introduction des fils (8) de liaison de façon telle qu'elles peuvent présenter pendant une courte durée un pas plus grand que le double du diamètre du fil.
